# FASCICULE DE BREVET EUROPEEN

(11) **EP 0 047 709 B1**
(45) Date de publication et mention de la délivrance du brevet: **29.02.1984**
(21) Numéro de dépôt: 81420133.1
(22) Date de dépôt: 01.09.1981
(51) Int. Cl.: G06G 1/00, G06G 1/08

(54) **Calculateur de rangs et de mailles pour le tricotage**
Reihen- und Maschenrechner für die Strickerei
Rows-and-stitches calculator for knitting

(30) Priorité: 05.09.1980 FR 8019594
(43) Date de publication de la demande: 17.03.1982
(73) Titulaire: Jacquemet, Jean-Claude, F-01430 Maillat (FR)
(72) Inventeur: Jacquemet, Jean-Claude, F-01430 Maillat (FR)
(74) Mandataire: Karmin, Roger

## Description

La présente invention est relative à un calculateur rotatif à trois échelles et elle vise plus particulièrement la structure d'un tel calculateur. Il existe dans le commerce des dispositifs du genre en question réalisés au moyen de trois disques découpés dans une feuille de matière plastique ou analogue et assemblés de manière pivotante par l'intermédiaire d'un rivet central. On comprend aisément que les diques ainsi réalisés sont dépourvus de rigidité et qu'en conséquence ils sont relativement fragiles.

On connaît aussi par le document FR-A-2192339 un calculateur rotatif comprenant une couronne, un curseur en forme d'anneau et un disque central, ces trois éléments étant pourvus de graduations propres à permettre d'effectuer des calculs. L'arête intérieure de la couronne et celle extérieure en vis-à-vis du disque central sont épaulées pour recevoir l'anneau qui est pourvu d'une nervure s'engageant avec jeu entre la couronne et le disque.

Toutefois ce calculateur ne permet pas de calculs concernant le nombre de mailles et le nombre de rangs d'un tricot. De plus la structure de l'anneau suivant l'invention est différente. Les perfectionnements qui font l'objet de la présente invention visent à permettre la réalisation d'un calculateur pour tricotage qui réponde mieux que jusqu'à présent aux divers desiderata de la pratique.

De préférence le calculateur considéré est établi au moyen de trois éléments moulés en une matière plastique dure de telle sorte qu'ils présentent une épaisseur non négligeable qui les rend rigides et permet éventuellement que des échelles soient gravées en creux sur leur face supérieure.

Selon l'invention l'arête intérieure de la couronne et l'arête extérieure en vis-à-vis du disque central sont pourvues chacune d'un épaulement tourné vers le haut pour recevoir l'anneau affectant en section transversale la forme d'un T dont la jambe constitue une nervure inférieure s'engageant avec jeu entre la couronne et le disque de manière à être assemblée à une bague portant sous ces éléments afin de retenir l'anneau par rapport à ceux-ci.

Le dessin annexé, donné à titre d'exemple, permettra de mieux comprendre l'invention, les caractéristiques qu'elle présente et les avantages qu'elle est susceptible de procurer :
Figure 1 est une vue en perspective d'un calculateur rotatif pour tricotage établi conformément à l'invention.
Figure 2 en est une coupe suivant II-II fig. 1.
Figure 3 est une vue semblable à celle de fig. 2 mais représentée avec les différents éléments séparés les uns des autres.

Le calculateur suivant l'invention représenté en fig. 1, qui est affecté de la référence générale 1, est établi au moyen de trois éléments, c'est-à-dire une couronne extérieure 2, un curseur 3 en forme d'anneau, et un disque central 4. Le curseur 3 est monté coulissant par rapport aux deux autres éléments de telle sorte qu'en fait les trois parties du calculateur peuvent se déplacer angulaire- ment les unes par rapport aux autres après assemblage.

Comme illustré en fig. 2 et 3, l'arête intérieure de la couronne 2 comporte un épaulement 2a orienté vers le haut, tandis que de manière semblable l'arête extérieure du disque central 4 est agencée afin de comprendre un épaulement 4a symétriquement par rapport à celui 2a lorsque les faces supérieures 2b, 4b de la couronne et du disque se trouvent dans un même plan.

Le curseur 3 qui affecte la forme d'un anneau présente en section transversale la forme d'un T dont la branche transversale 3a est prévue d'une épaisseur telle que ses deux extrémités viennent se placer avec jeu fonctionnel contre les épaulements 2a, 4a de la couronne extérieure 2 et du disque central 4, sa face supérieure se trouvant alors dans le même plan que celles des deux autres éléments. La jambe 3b du curseur 3 est alors située entre les périphéries intérieure et extérieure respectivement de la couronne extérieure 2 et du disque central 4. Bien entendu la hauteur de cette jambe est égale à l'épaisseur de la partie résiduelle des bords intérieur et extérieur de la couronne et du disque, c'est-à-dire celle des parties des deux éléments situés en dessous des deux épaulements 2a, 4a. De cette manière le curseur 3 en forme d'anneau affleure les faces supérieure et inférieure de la couronne extérieure 2 et du disque central 4.

L'assemblage des trois pièces en question s'effectue au moyen d'une bague plate 5 qu'on associe à la face extrême de la jambe 3b par exemple au moyen de goujons 3c solidaires du curseur 3 et qui s'engagent à force dans des perforations 5a de la bague en vue de maintenir la couronne 2 et le disque 4 par rapport audit curseur. Les extrémités des goujons 3c pourraient si désiré être rivées par rapport à la bague 5.

En vue d'alléger le disque central 4, son centre est muni d'un chambrage 4c pratiqué sur sa face intérieure. De même la couronne extérieure 2 comporte une dépression annulaire 2c. De manière que le calculateur rotatif 1 soit stable sur un plan horizontal on ménage sur le pourtour de sa couronne extérieure 2 un talon 2d orienté vers le bas et dont la hauteur est telle que sa base est située au moins dans le plan contenant la saillie la plus basse des autres éléments.

Les graduations 2e, 3d, 4d portées respectivement par la couronne, l'anneau et le disque central, peuvent être gravées dans la face supérieure de ces trois éléments de manière qu'elles ne puissent pas être effacées par le frottement des doigts de l'utilisateur.

Le disque central 4 est encore pourvu d'une ouverture 4e prévue carrée. Cette ouverture ou fenêtre est utilisée de manière connue pour compter le nombre de mailles et de rangs obtenus sur un échantillon de tricot dont les dimensions de base doivent être modifiées en fonction de la grosseur de la laine comme cela est bien connu dans les calculateurs usuels.

Un avantage supplémentaire du calculateur établi conformément à l'invention consiste donc à réduire considérablement l'encombrement par rapport aux calculateurs usuels dont l'ouverture ou fenêtre est décalée à l'extérieur de la couronne.

On a ainsi réalisé un calculateur pour tricotage qui est robuste et dont la manipulation est aisée du fait que l'on peut choisir facilement le serrage du curseur par rapport à la couronne extérieure et au disque central.

## Revendications

1. Calculateur rotatif du genre comprenant une couronne (2), un curseur (3) en forme d'anneau et un disque central (4) les trois éléments en question étant pourvus de graduations (2e, 3d, 4d) propre à permettre d'effectuer des calculs de nombre de mailles et de nombre de rangs d'un tricot, l'arête intérieure de la couronne (2) et l'arête extérieure en vis-à-vis du disque central (4) étant épaulées pour recevoir l'anneau tandis que ce dernier comporte une nervure s'engageant avec jeu entre la couronne et le disque, caractérisée en ce que l'arête intérieure de la couronne (2) et l'arête extérieure en vis-à-vis du disque central (4) sont pourvues chacune d'un épaulement (2a, 4a) tourné vers le haut pour recevoir l'anneau (3) affectant en section transversale la forme d'un T dont la jambe constitue une nervure inférieure (3b) s'engageant avec jeu entre la couronne (2) et le disque (4) de manière à être assemblée à une bague (5) portant sous ces éléments afin de retenir l'anneau (3) par rapport à ceux-ci.

2. Calculateur rotatif suivant la revendication 1, caractérisé en ce que la face inférieure de la nervure (3b) porte des goujons (3c) qui s'engagent dans des perforations (5a) de la bague (5).

3. Calculateur rotatif suivant la revendication 2, caractérisé en ce que les extrémités libres des goujons (3c) sont rivées par rapport à la face inférieure de la bague (5).

4. Calculateur rotatif suivant la revendication 1, caractérisé en ce que la couronne extérieure (2) est pourvue d'un talon inférieur (2d) dont la face tournée vers le bas se trouve dans un plan situé en dessous de celui contenant la saillie la plus basse des deux autres éléments (3, 4).

5. Calculateur rotatif suivant la revendication 1, caractérisé en ce que les faces supérieures de la couronne (2), de l'anneau (3) et du disque central (4) sont situées dans un même plan.

6. Calculateur rotatif suivant l'une quelconque des revendications 1 à 5, comportant une ouverture ou fenêtre (4e) pour le relevé du nombre de mailles et de rangs d'un échantillon, caractérisé en ce qu'elle est ménagée dans le disque central (4).

## Claims

1. A rotary calculator of the type comprising a crown (2), a cursor (3) in the shape of a ring and a central disc (4), the three components in question being provided with graduations (2e), (3_{d}), (4_{d}) suitable to allow calculations of the number of stitches and the number of rows of a piece of knitting to be carried out, the interior edge of the crown (2) and the facing exterior edge of the central disc (4) having a shoulder to receive the ring, whilst the latter carries a rib engaging loosely between the crown and the disc, characterised in that the interior edge of the crown (2) and the facing exterior edge of the central disc (4) are each provided with an upward-facing shoulder (2a, 4a) to receive the ring (3) which has a transverse section in the shape of a T, of which the upright constitutes a lower rib (3b) which engages loosely between the crown (2) and the disc (4) in such a way to be attached to a ring (5) bearing under these components in order to retain the ring (3) in relation to the crown end disc.

2. A rotary calculator according to claim 1, characterised in that the lower face of the rib (3b) carries pegs (3c) which engage in perforations (5a) in the ring (5).

3. A rotary calculator according to claim 2, characterised in that the free ends of the pegs (3c) are riveted in relation to the lower face of the ring (5).

4. A rotary calculator according to claim 1, characterised in that the exterior crown (2) is provided with a lower foot (2d) of which the downward-facing face lies in a plane situated lower than that containing the lowest projection of the other two components (3) and (4).

5. A rotary calculator according to claim 1, characterised in that the upper faces of the crown (2), the ring (3) and the central disc (4) lie in the same plane.

6. A rotary calculator according to any one of the claims 1 to 5, carrying an opening or window (4e) for reading off the number of stitches and rows of a sample, characterised in that it is cut in the central disc (4).

## Patentansprüche

1. Drehbarer Reihen- und Maschenrechner für die Strickerei, bestehend aus einen Kronenteil, einem Stellring und einer zentralen Scheibe, welche Teile mit einer Skalenteilung versehen sind, um die Anzahl der Reihen und Maschen einer Strickerei berechnen zu können, wobei der innere Rand des Kronenteiles und der äußere Rand der gegenüber angeordneten zentralen Scheibe für die Aufnahme des Stellringes mit Vorsprüngen versehen sind und der Stellring eine Rippe aufweist, die mit Spiel zwischen Kronenteil und Stellring greift, dadurch gekennzeichnet, daß der innere Rand des Kronenteiles (2) und der gegenüberliegende äußere Rand der zentralen Scheibe (4) zwecks Aufnahme des Stellringes (3) mit einer nach oben gerichteten Schulter (2a, 4a) versehen sind, wobei der Stellring im Querschnitt eine T-Form aufweist, deren Steg eine untere Rippe (3b) bildet, die mit Spiel zwischen den Kronenteil (2) und die Scheibe (4) greift und unter diesen Teilen zur Halterung derselben mit einer Platte (5) verbunden ist.

2. Rechner nach Anspruch 1, dadurch gekennzeichnet, daß die untere Fläche der Stegrippe (3b) mit Zapfen (3c) versehen ist, die in Lochungen (5a) der Platte (5) eingreifen.

3. Rechner nach Anspruch 2, dadurch gekennzeichnet, daß die freien Enden der Zapfen (3c) an der Unterseite der Platte (5) vernietet sind.

4. Rechner nach Anspruch 1, dadurch gekennzeichnet, daß der äußere Kronenteil (2) einen sich nach unten erstreckenden Ansatz (2_{d}) aufweist, dessen nach unten gerichtete Fläche in einer Ebene liegt, in welcher sich die am tiefsten vorkragenden Teile der beiden anderen Teile befinden.

5. Rechner nach Anspruch 1, dadurch gekennzeichnet, daß die oberen Flächen des Kronenteiles (2), des Stellringes (3) und der zentralen Scheibe (4) in gleicher Ebene liegen.

6. Rechner nach einem der Ansprüche 1 bis 5, dadurch gekennzeichnet, daß er zwecks Ablesung der Anzahl von Maschen und Reihen einer Strickerei eine Öffnung bzw. ein Fenster (4e) aufweist, welches in der zentralen Scheibe (4) ausgespart ist.
